# EUROPÄISCHE PATENTANMELDUNG

(11) **EP 4 670 600 A1**
(43) Veröffentlichungstag der Anmeldung: **31.12.2025**
(21) Anmeldenummer: 25180351.6
(22) Anmeldetag: 03.06.2025
(51) Int. Cl.: A47L 11/283, A47L 11/40

(54) **VERFAHREN ZUM VERMEIDEN VON SCHÄDEN AN EINER SEITENBÜRSTE**

(30) Priorität: 28.06.2024 DE 102024206118
(71) Anmelder: BSH Hausgeräte GmbH, 81739 München (DE)
(72) Erfinder: Schreiner, Dominik, 36148 Kalbach (DE); Schnitzer, Frank, 97616 Bad Neustadt (DE); Geis, Julius, 97705 Burkardroth (DE); Hassfurter, Stefan, 96126 Maroldsweisach (DE); Karl, Katharina, 80798 München (DE); Wald, Andreas, 36037 Fulda (DE)

(57) **Zusammenfassung**

Es wird ein Verfahren zum Vermeiden von Schäden an einer Seitenbürste (5) eines mobilen, selbstfahrenden Geräts (10), insbesondere eines Bodenreinigungsgeräts wie einen Saug- und/oder Kehr- und/oder Wischroboter, angegeben, das folgende Verfahrensschritte umfasst: Erkennen durch das Gerät (10), dass das Gerät (10) vom Boden angehoben wurde; Erkennen durch das Gerät (10), dass das Gerät (10) auf den Boden abgesetzt wurde; und Drehen der Seitenbürste (5) nach Absetzen des Geräts (10) am Boden.

## Beschreibung

Die Erfindung betrifft ein Verfahren zum Vermeiden von Schäden an einer Seitenbürste eines mobilen, selbstfahrenden Geräts, insbesondere eines Bodenreinigungsgeräts in Form eines Saug- und/oder Kehr- und/oder Wischroboters, ein mobiles, selbstfahrendes Gerät, ein Computerprogrammprodukt und einen computerlesbaren Datenträger.

Reinigungsroboter wie beispielsweise Saug- und/oder Kehrroboter übernehmen heutzutage häufig wiederkehrende Aufgaben der Bodenreinigung. Bei ihren Reinigungsfahrten wird hierbei möglichst die gesamte Bodenfläche mit Reinigungseinheiten des Reinigungsroboters überstrichen und gezielt Staub und Schmutz eingesammelt. Neben der Reinigung von leicht zugänglichen, freien Bodenflächen sind zudem Ecken sowie Kanten entlang von Wänden oder um Gegenstände für ein zufriedenstellendes Reinigungsergebnis ausschlaggebend. Hierzu weisen Reinigungsroboter meist rotierende Seitenbürsten im Frontbereich eines Robotergehäuses auf, deren Reinigungsärmchen, beispielsweise Borstenbüschel oder Gummiarme, Staub von Wänden und aus Ecken wegkehren und in Richtung eines Saugmundes des Reinigungsroboters transportieren. Die Seitenbürsten drehen sich in der Regel nur, wenn der Reinigungsroboter einen Reinigungsauftrag durchführt.

Bei den dünnen Reinigungsärmchen der auf einer Unterseite des Reinigungsroboters exponiert platzierten Seitenbürsten besteht die Gefahr, dass diese in bestimmten Situationen schnell in Mitleidenschaft gezogen werden. Bei Einwirkung zu großer Kräfte und/oder einer längeren Einwirkzeit von Kräften können die Reinigungsärmchen dauerhaft verbiegen. Bei einer zu großen Deformation ist die Kehrwirkung des Reinigungsärmchens beeinträchtigt und die Reinigungsleistung des Reinigungsroboters sinkt, insbesondere entlang von Kanten, in Ecken und generell auf freien Flächen, wo Schmutz zum Saugmund transportiert wird.

Ein besonders häufiger Grund, der zum Verbiegen eines Reinigungsärmchens führen kann, ist das manuelle Tragen und unbedachte Abstellen des Reinigungsroboters durch einen Nutzer. Wird beim Abstellen ein Reinigungsärmchen verbogen oder geknickt und bleibt der Reinigungsroboter für eine gewisse Zeitspanne an Ort und Stelle stehen, so kann ein dauerhafter Schaden am Reinigungsärmchen auftreten. Dies tritt zum Beispiel gehäuft beim Abstellen des Reinigungsroboters auf Teppichen oder beim Zurücksetzen des Reinigungsroboters an seine Lade- oder Servicestation auf.

Aufgabe der Erfindung ist es, ein verbessertes Verfahren zum Vermeiden von Schäden an der Seitenbürste bereitzustellen, bei dem das Gerät seine Seitenbürste gezielt dreht, nachdem das Gerät von einem Nutzer angehoben und anschließend wieder abgesetzt wurde.

Diese Aufgabe wird durch ein Verfahren zum Vermeiden von Schäden an einer Seitenbürste eines mobilen, selbstfahrenden Geräts mit den Merkmalen des Anspruchs 1 gelöst. Vorteilhafte Ausgestaltungen und Weiterbildungen sind Gegenstand der Unteransprüche.

Erfindungsgemäß weist ein Verfahren zum Vermeiden von Schäden an einer Seitenbürste eines mobilen, selbstfahrenden Geräts, insbesondere eines Bodenreinigungsgeräts in Form eines Saug- und/oder Kehr- und/oder Wischroboters, folgende Verfahrensschritte auf:
- Erkennen durch das Gerät, dass das Gerät vom Boden angehoben wurde,
- Erkennen durch das Gerät, dass das Gerät auf den Boden abgesetzt wurde, und
- Drehen der Seitenbürste nach Absetzen des Geräts am Boden.

Vorliegend rotiert das Gerät seine Seitenbürste gezielt insbesondere um einige Umdrehungen, nachdem es von einem Nutzer beispielsweise an einen anderen Ort getragen wurde. Durch das Drehen können die Reinigungsärmchen der Seitenbürste aus Situationen befreit werden, in denen sie gebogen oder geknickt am Boden oder an einem Hindernis eingeklemmt sind. Ein mögliches Verbiegen und ein Knicken von Reinigungsärmchen der Seitenbürste können mit Vorteil gelöst und ein dauerhafter Schaden verhindert werden. Insgesamt erhöht sich vorteilhafterweise die Lebensdauer der Seitenbürste.

Erfindungsgemäß lässt das Gerät seine rotierende Seitenbürste immer dann für eine begrenzte Zeit rotieren, wenn es ein Anheben und Wiederabsetzen durch einen Nutzer registriert. Ein durch ein unbedachtes Abstellen des Geräts verbogenes oder geknicktes Reinigungsärmchen der Seitenbürste kann durch die Drehung der Seitenbürste aus ihrer Situation befreit werden. Ein dauerhafter Schaden der Reinigungsärmchen kann vermieden werden.

Unter einem mobilen, selbstfahrenden Gerät ist insbesondere ein Bodenreinigungsgerät zu verstehen, welches insbesondere im Haushaltsbereich Bodenflächen autonom bearbeitet. Hierunter zählen unter anderem Saug-, Wisch- und/oder Kehrroboter wie beispielsweise Staubsaugerroboter. Diese Geräte arbeiten im Betrieb (Reinigungsbetrieb) bevorzugt ohne oder mit möglichst wenig Nutzereingriff. Beispielsweise fährt das Gerät selbsttätig in einen vorgegebenen Raum, um entsprechend einer vorgegebenen und einprogrammierten Verfahrensstrategie den Boden zu reinigen.

Das Gerät ist bevorzugt ein Reinigungsroboter, der über einen Saugmund mit einer Bürstenwalze und über ein Sauggebläse verfügt. Das Gerät kann zusätzlich ein Nassreinigungsmodul umfassen. Für die Erfassung seiner Umgebung und das Erkennen von Hindernissen ist das Gerät mit Navigationssensoren, zum Beispiel einem LiDAR-Sensor, einer Kamera und/oder einem Wandfolgesensor, ausgestattet. Beschleunigungssensoren (IMU), sowie Sensoren, die ein Ausschwingen von Rädern des Geräts registrieren können, und Sensoren, die einen Abstand eines Gerätegehäuses zum Boden messen können, finden beispielsweise Verwendung, um ein Anheben und/oder Absetzen des Geräts durch einen Nutzer zu erkennen. Diese Sensoren sind Teil des Geräts und insbesondere in oder an diesem integriert. In Fahrtrichtung des Geräts vorn, an mindestens einer Seite beziehungsweise einer vorderen Ecke des Geräts, ist eine Seitenbürste platziert, die mit ihren Reinigungsärmchen die Kontur des Gerätegehäuses überragt.

Unter der zu bearbeitenden Bodenfläche ist jegliche zu reinigende Raumfläche zu verstehen. Hierunter fallen unter anderem auch Teilbereiche einzelner Räume, einzelne Flächen einer Wohnung, einzelne Räume einer Wohnung und/oder die gesamte Bodenfläche der vollständigen Wohnung beziehungsweise des Wohnraums.

Unter einer Karte des Umgebungsbereichs ist insbesondere jeglicher zwei- oder dreidimensionale Grundriss zu verstehen, der geeignet ist, die Umgebung des Bodenbearbeitungsbereichs mit all seinen Wänden, Hindernissen und Gegenständen darzustellen. Unter einer Umgebungskarte ist insbesondere jegliche zwei- oder dreidimensionale Karte zu verstehen, die geeignet ist, die Umgebung des Bodenbearbeitungsbereichs mit all seinen Wänden, Hindernissen und Gegenständen darzustellen. Diese Umgebungskarte wird zum Beispiel im Rahmen einer Navigation mittels SLAM auch für Lokalisierungen verwendet. Diese Navigationskarte oder eine davon abgeleitete Version zeigt beispielsweise die Umgebungskarte mit dem Bodenbearbeitungsbereich und mit den darin enthaltenen Möbeln und Wänden skizzenartig an.

Unter Hindernisse sind jegliche Objekte und/oder Gegenstände zu verstehen, die in einem Bodenbearbeitungsbereich angeordnet sind, beispielsweise dort liegen oder stehen, und die Bearbeitung durch das mobile, selbstfahrende Gerät beeinflussen, insbesondere behindern und/oder stören, wie beispielsweise Möbel, Wände, Vorhänge, Teppiche und ähnliches.

Die Umgebungskarte mit den Hindernissen wird vorzugsweise in einer App an einer vorzugsweise tragbaren Eingabevorrichtung dargestellt. Diese dient insbesondere der Visualisierung zu einer möglichen Interaktion für den Nutzer.

Unter einer Eingabevorrichtung ist vorliegend insbesondere jegliches Gerät zu verstehen, das für einen Benutzer tragbar ist, das außerhalb des mobilen, selbstfahrenden Geräts angeordnet, insbesondere extern und/oder differenziert vom mobilen, selbstfahrenden Gerät ist, und zu einer Anzeige, Bereitstellung, Übermittlung und/oder Übertragung von Daten mittels der Schnittstelle geeignet ist, wie beispielsweise ein Handy, ein Smartphone, ein Tablet und/oder ein Computer beziehungsweise Laptop.

Auf der Eingabevorrichtung ist die App, insbesondere eine Reinigungsgeräte-App, installiert, die zur Kommunikation des mobilen, selbstfahrenden Geräts mit der Eingabevorrichtung dient und insbesondere eine Visualisierung des Bodenbearbeitungsbereichs, also des zu reinigenden Wohnraums oder der zu reinigenden Wohnung beziehungsweise des Wohnbereichs ermöglicht. Die App zeigt dem Nutzer dabei vorzugsweise den zu reinigenden Bereich als Umgebungskarte sowie jegliche Hindernisse an.

Bei einer vorteilhaften Ausführungsform wird das Drehen der Seitenbürste für eine vorbestimmte Zeitspanne ausgeführt. Erkennt das Gerät insbesondere, dass es von dem Nutzer vom Boden abgehoben und nachfolgend wieder auf dem Boden abgestellt wird, so aktiviert das Gerät auch ohne einen Startbefehl für einen Reinigungsauftrag einen Antriebsmotor der Seitenbürste. Dieser bleibt für die vorbestimmte Zeitspanne aktiviert, so dass sich die Seitenbürste mehrmals um ihre Achse dreht. Wurde beim Absetzen des Geräts durch den Nutzer ein oder mehrere Reinigungsärmchen am Boden oder an einem Hindernis in der Nähe des Geräts verbogen, so kann das Reinigungsärmchen durch das gezielte Drehen aus seiner verbogenen Situation befreit werden. Nach Abschalten des Seitenbürstenantriebs verbleibt die Seitenbürste in ihrer aktuellen Orientierung. Ein dauerhaftes Verbiegen oder Verknicken eines Reinigungsärmchens kann mit Vorteil vermieden werden.

Bei einer weiteren vorteilhaften Ausführungsform beträgt die vorbestimmte Zeitspanne zwischen einschließlich 0,5 sec und einschließlich 3 sec. Diese kurze Zeitspanne ist ausreichend, damit sich die Reinigungsärmchen der Seitenbürste aus eventuellen verbogenen Stellungen befreien.

Bei einer weiteren vorteilhaften Ausführungsform wird das Drehen der Seitenbrüste direkt nach Absetzen auf dem Boden ausgeführt. Registrieren also die Sensoren des Geräts ein Anheben und anschließendes Absetzen am Boden, erfolgt das gezielte Drehen der Seitenbürste über die vorbestimmte Zeitspanne ohne Zeitverzögerung und insbesondere ohne eine vorbestimmte Wartezeit.

Bei einer alternativen vorteilhaften Ausführungsform startet das Drehen der Seitenbürste nach einer vorbestimmten Wartezeit nach dem Absetzen am Boden. Alternativ zu einem sofortigen Start des Seitenbürstenmotors nach dem Absetzen des Geräts ist vorliegend also eine Wartezeit eingeführt. In der vorbestimmten Wartezeit prüft das Gerät, ob der Nutzer einen Reinigungsauftrag startet. Registriert das Gerät einen Startbefehl für einen Reinigungsauftrag oder für eine Fahrbewegung, so erfolgt kein vom Reinigungsauftrag unabhängiges Aktivieren des Seitenbürstenmotors und kein vom Reinigungsauftrag unabhängiges Drehen der Seitenbürste. Es erfolgt also kein zum Reinigungsauftrag zusätzliches Drehen der Seitenbürste zum Vermeiden von Schäden. Wird dagegen bis zum Ablauf der vorbestimmten Wartezeit kein Startbefehl empfangen, beginnt die Seitenbürste für die vorbestimmte Zeitspanne zum Vermeiden von Schäden zu rotieren.

Bei einer weiteren vorteilhaften Ausführungsform wird nach Erkennen des Absetzens des Geräts an einer Lade- oder Servicestation das Drehen der Seitenbürste ohne Wartezeit direkt ausgeführt. Erkennt das Gerät vorliegend, dass es an die Lade- oder Servicestation gesetzt wurde, beginnt das Gerät ohne eine Wartezeit mit dem Drehen der Seitenbürste. Insbesondere wird in diesem Fall davon ausgegangen, dass der Nutzer das Gerät zum Laden an die Station gesetzt hat und kein sofortiger Startbefehl für einen Reinigungsauftrag folgen wird. Ein Erkennen des Absetzens an der Lade- oder Servicestation kann durch ein Erkennen eines Ladestroms für das Laden eines Geräteakkus und/oder durch eine (drahtlose) Kommunikation zwischen Gerät und Lade- oder Servicestation erfolgen.

Bei einer weiteren vorteilhaften Ausführungsform wird das Drehen der Seitenbürste auch in einem Standby-Modus des Geräts ausgeführt. Hierbei sind die Sensoren, die ein Anheben des Roboters erkennen, (zum Beispiel aus Sicherheitsgründen) dauerhaft im Betrieb, insbesondere auch im Standby-Modus, wodurch ein Drehen der Seitenbürste zur Vermeidung von Schäden jederzeit nach erfolgreicher Detektion des Anhebens des Geräts möglich ist.

Weiter betrifft die Erfindung ein mobiles, selbstfahrendes Gerät, insbesondere ein Bodenreinigungsgerät wie einen Saug- und/oder Kehr- und/oder Wischroboter, das dazu eingerichtet ist, ein erfindungsgemäßes Verfahren durchzuführen.

Es versteht sich, dass neben dem Verfahren und dem Gerät auch ein Computerprogrammprodukt, das Befehle umfasst, die bei der Ausführung des Programms durch das Gerät dieses veranlassen, das erfindungsgemäße Verfahren auszuführen, zum Umfang dieser Erfindung gehört. Ebenso gehört ein computerlesbares Medium, auf dem ein solches Computerprogrammprodukt gespeichert ist, zum Umfang dieser Erfindung.

Jegliche Merkmale, Ausgestaltungen, Ausführungsformen und Vorteile das Verfahren betreffend finden auch in Zusammenhang mit dem erfindungsgemäßen Gerät, Computerprogrammprodukt und computerlesbarem Medium Anwendung, und umgekehrt.

Die Erfindung wird anhand der nachfolgenden, lediglich Beispiele darstellenden Ausführungen der Erfindung näher erläutert. Es zeigen:
- Figuren 1A, 1B:: jeweils eine schematische Ansicht eines mobilen, selbstfahrenden Geräts, das dazu eingerichtet ist, ein erfindungsgemäßes Verfahren durchzuführen,
- Figur 1C:: eine schematische Ansicht einer Seitenbürste eines mobilen, selbstfahrenden Geräts des Ausführungsbeispiels der Figuren 1A, 1B, und
- Figur 2:: ein Flussdiagramm eines Ausführungsbeispiels eines erfindungsgemäßen Verfahrens.

In den Figuren 1A und 1B ist ein mobiles, selbstfahrendes Gerät 10 dargestellt, das insbesondere ein Saugroboter ist. Figur 1A stellt eine Aufsicht auf das Gerät 10 dar. Figur 1B zeigt eine Unteransicht des Geräts 10. Der Saugroboter nimmt seine Umgebung mit verschiedenen Sensoren wahr, insbesondere mit einem LIDAR-Sensor 1, der zum Erstellen einer Umgebungskarte mit den Konturen von Wänden, Objekten und Hindernissen genutzt wird. Darüber hinaus verfügt der Saugroboter über eine Kamera 2, die Objekte vor dem Saugroboter erfassen kann und beispielsweise für eine Objekterkennung und Objektklassifizierung verwendet wird.

Der Saugroboter verfügt über einen Saugmund 3 mit einer Bürstenwalze 4 und über ein Sauggebläse. Der Saugroboter kann zusätzlich ein Nassreinigungsmodul 8 umfassen. Zudem weist der Saugroboter Beschleunigungssensoren (IMU), sowie Sensoren, die ein Ausschwingen der Räder registrieren können, und Sensoren, die den Abstand des Robotergehäuses zum Boden messen können, auf, um ein Anheben des Saugroboters durch einen Nutzer zu erkennen.

In Fahrtrichtung vorne, an mindestens einer Seite beziehungsweise vorderen Ecke des Saugroboters, ist eine Seitenbürste 5 platziert, die mit ihren Reinigungsärmchen 6 die Kontur eines Robotergehäuses 7 überragt. Insbesondere ist die Seitenbürste 5 neben dem Saugmund 3 derart an der Unterseite des Saugroboters angeordnet, dass bei einem Drehen der Seitenbürste 5 die Reinigungsärmchen 6 Staub und Schmutz auf dem Boden zum Saugmund 3 befördern. Insbesondere kehrt die rotierende Seitenbürste 5 im Frontbereich des Gehäuses 7 beziehungsweise deren Reinigungsärmchen 6 (beispielsweise Borstenbüschel oder Gummiarme) Staub von Wänden und aus Ecken weg und transportiert diesen in Richtung des Saugmundes 3. Die Seitenbürste 5 ist in Figur 1C im Detail dargestellt.

Die dünnen Reinigungsärmchen 6 der auf der Unterseite des Saugroboters exponiert platzierten Seitenbürste 5 können bei Einwirkung zu großer Kräfte und/oder einer längeren Einwirkzeit von Kräften dauerhaft verbiegen, wodurch die Reinigungsleistung des Reinigungsroboters sinkt. Insbesondere bei einem manuellen Anheben und anschließendem Abstellen des Saugroboters durch den Nutzer können die Reinigungsärmchen 6 verbiegen oder knicken.

Um dies zu verhindern, rotiert der Saugroboter gezielt seine Seitenbürste 5 um einige Umdrehungen für eine begrenzte Zeit, sobald dieser mit seinen Sensoren ein Anheben und Absetzen des Saugroboters durch den Nutzer registriert. Durch das Drehen können die Reinigungsärmchen 6 der Seitenbürste 5 aus Situationen befreit werden, in denen sie gebogen oder geknickt am Boden oder an einem Hindernis eingeklemmt waren. Ein mögliches Verbiegen oder Knicken der Seitenbürste 5 kann so gelöst und ein dauerhafter Schaden verhindert werden.

Ein beispielhafter Ablauf des Verfahrens zum Vermeiden von Schäden an der Seitenbürste 5 ist in Figur 2 dargestellt. In Schritt 101 erkennt der Saugroboter mittels seiner Sensoren, dass er vom Nutzer vom Boden abgehoben wird. Registriert der Saugroboter im Schritt 102 ein anschließendes Absetzen des Saugroboters auf dem Boden, so aktiviert der Saugroboter ohne vorhandenen Startbefehl eines Reinigungsauftrags automatisch einen Antriebsmotor der Seitenbürste 5 (Schritt 103a). Dieser bleibt für eine vorbestimmte Zeitspanne, insbesondere für eine kurze, begrenzte Zeit (zum Beispiel 0,5s bis 3s), aktiviert, so dass sich die Seitenbürste 5 mehrmals um ihre Achse dreht. Wurde beim Absetzen des Saugroboters durch den Nutzer ein Reinigungsärmchen 6 am Boden oder an einem Hindernis in der Nähe des Saugroboters verbogen, so kann das Reinigungsärmchen 6 aus der Situation befreit werden. Der Saugroboter stoppt nach der vorbestimmten Zeitspanne das Drehen der Seitenbürste 5 und wartet auf einen Erhalt eines Startbefehls eines Reinigungsauftrags (Schritt 104a). Nach Abschalten des Seitenbürstenantriebs verbleibt die Seitenbürste 5 in ihrer aktuellen Orientierung. Ein dauerhaftes Verbiegen oder Verknicken eines Reinigungsärmchens 6 kann vermieden werden.

Alternativ zu einem sofortigen Start des Seitenbürstenmotors (also mit einer Wartezeit von 0 sec) nach dem Absetzen des Saugroboters (also alternativ zu Schritt 103a) kann eine vorbestimmte Wartezeit eingeführt werden, während der der Saugroboter prüft, ob der Nutzer einen Reinigungsauftrag startet (Schritt 103b). Die vorbestimmte Wartezeit beträgt beispielsweise 30 sec, 1 min oder 3 min. Registriert der Saugroboter einen Startbefehl für einen Reinigungsauftrag oder für eine Fahrbewegung (Schritt 104b), so ist kein Drehen des Seitenbürstenmotors notwendig. Der Saugroboter führt den Reinigungsauftrag aus, ohne zuvor die Seitenbürste 5 zu drehen (Schritt 105). Wird dagegen bis zum Ablauf der Wartezeit kein Startbefehl für einen Reinigungsauftrag empfangen, so wird gemäß den Schritten 103a und 104a verfahren. Das bedeutet, dass der Saugroboter seine Seitenbürste 5 für eine kurze Zeitspanne dreht (Schritt 103a) und sie anschließend stoppt, während er auf einen Reinigungsauftragsstart wartet (Schritt 104a).

Ergänzend zu den Schritten 103a und 103b kann der Saugroboter ein Andocken an seine Lade- oder Servicestation erkennen (Schritt 103c). In diesem Fall beginnt der Saugroboter auch ohne Wartezeit mit dem Drehen der Seitenbürste 5 (also Schritt 103a), da davon auszugehen ist, dass der Nutzer den Saugroboter zum Laden an die Station gesetzt hat und keinen sofortigen Startbefehl für einen Reinigungsauftrag geben wird. Ein Erkennen der Station kann durch die Erkennung eines Ladestroms für das Laden des Roboterakkus oder durch andere Formen der Kommunikation zwischen Saugroboter und Station erfolgen. Schritt 104a schließt wiederrum das Verfahren ab (also das Stoppen der Drehung der Seitenbürste 5 mit anschließendem Warten auf einen Reinigungsauftragsstart).

Das Verfahren zum Vermeiden von Schäden der Seitenbürste 5 wird auch bei einem Standby-Modus des Saugroboters angewendet, im Falle, dass die Sensoren, die ein Anheben des Saugroboters erkennen, aus Sicherheitsgründen dauerhaft arbeiten.

## Patentansprüche

1. Verfahren zum Vermeiden von Schäden an einer Seitenbürste (5) eines mobilen, selbstfahrenden Geräts, insbesondere eines Bodenreinigungsgeräts wie einen Saug- und/oder Kehr- und/oder Wischroboter, folgende Verfahrensschritte umfassend:
- Erkennen durch das Gerät (10), dass das Gerät (10) vom Boden abgehoben wurde,
- Erkennen durch das Gerät (10), dass das Gerät (10) auf den Boden abgesetzt wurde, und
- Drehen der Seitenbürste (5) nach Absetzen des Geräts (10) am Boden.

2. Verfahren nach Anspruch 1, wobei das Drehen der Seitenbürste (5) für eine vorbestimmte Zeitspanne ausgeführt wird.

3. Verfahren nach Anspruch 2, wobei die vorbestimmte Zeitspanne zwischen einschließlich 0,5 sec und einschließlich 3 sec beträgt.

4. Verfahren nach einem der vorhergehenden Ansprüche, wobei das Drehen der Seitenbrüste (5) direkt nach dem Absetzen auf dem Boden ausgeführt wird.

5. Verfahren nach einem der vorhergehenden Ansprüche 1 bis 3, wobei das Drehen der Seitenbürste (5) nach einer vorbestimmten Wartezeit nach dem Absetzen am Boden startet.

6. Verfahren nach Anspruch 5, wobei in der vorbestimmten Wartezeit das Gerät (10) prüft, ob ein Reinigungsauftrag des Geräts (10) gestartet wird.

7. Verfahren nach einem der vorhergehenden Ansprüche, wobei nach Erkennen des Absetzens des Geräts (10) an einer Lade- oder Servicestation das Drehen der Seitenbürste (5) ohne Wartezeit direkt ausgeführt wird.

8. Verfahren nach einem der vorhergehenden Ansprüche, wobei das Drehen der Seitenbürste (5) auch in einem Standby-Modus des Geräts (10) ausgeführt wird.

9. Mobiles, selbstfahrendes Gerät (10), das dafür eingerichtet ist, ein Verfahren gemäß einem der vorhergehenden Ansprüche durchzuführen.

10. Computerprogrammprodukt, umfassend Befehle, die bei der Ausführung des Programms durch das Gerät (10) dieses veranlassen, das Verfahren gemäß einem der vorhergehenden Ansprüche 1 bis 8 auszuführen.

11. Computerlesbarer Datenträger, auf dem das Computerprogrammprodukt nach Anspruch 10 gespeichert ist.
